# EUROPÄISCHE PATENTSCHRIFT

(11) **EP 0 319 808 B1**
(45) Veröffentlichungstag und Bekanntmachung des Hinweises auf die Patenterteilung: **24.10.1990**
(21) Anmeldenummer: 88119731.3
(22) Anmeldetag: 26.11.1988
(51) Int. Cl.: B22D 11/12, C21D 9/00

(54) **Stranggussanlage für Vorband**
Continuous-casting plant for strip
Appareil pour la coulée continue de bande

(30) Priorität: 05.12.1987 DE 3741220
(43) Veröffentlichungstag der Anmeldung: 14.06.1989
(73) Patentinhaber: SMS SCHLOEMANN-SIEMAG AKTIENGESELLSCHAFT, 40237 Düsseldorf (DE)
(72) Erfinder: Benz, Willi, D-4040 Neuss (DE)
(74) Vertreter: Müller, Gerd, Dipl.-Ing.

(56) Entgegenhaltungen:
- EP-A- 0 178 059
- EP-A- 0 302 257
- DE-A- 1 941 103
- DE-A- 3 525 457
- IRON AND STEEL ENGINEER, Band 44, Nr. 9, September 1967, pages 119-126, Pittsburgh, US; C. CONE et al.: "Reheating furnaces for continuous steelmaking"
- PATENT ABSTRACTS OF JAPAN, Band 5, Nr. 101 (M-76)[773], 30. Juni 1981; & JP-A-56 45 201 (DAIDO TOKUSHUKO K.K.) 24-04-1981

## Beschreibung

Die Erfindung bezieht sich auf eins Stranggußanlage für Vorband, bestehend im wesentlichen aus mehreren, parallel angeordneten Gießeinrichtungen, Kokillen, Bandführungs- und Umlenkeinrichtungen, ferner mit Querteiieinrichtungen zur Unterteilung der Stränge in der Rollgangsebene, sowie mit nachgeschaltetem Nachwärm- oder Heizofen, Entzunderungseinrichtungen, Walzgerüsten, Kühlstrecke und Haspeln, wobei der Heizofen mehrere, parallel angeordnete Auflaufrollgänge entsprechend der Anzahl der Gießstränge aufweist sowie mindestens einen ebenfalls parallelen Ablaufrollgang zur Förderung des Vorbandes zu den nachgeschalteten Aggregaten.

Die wichtigsten Kriterien bei der Auslegung einer Stranggußanlage mit einwandfreier Walztemperaturführung des Vorbandes sind Investitionsaufwand, Wärmeverluste, Platzbedarf sowie Reparatur- und Wartungsfreundlichkeit. Langwierige Bandführungen mit hohen Wärmeverlusten und vielen Umformvorgängen sind sehr kostenaufwendig, insbesondere wegen der Wickelvorgänge und Walzstiche im Bandmanipulationsbereich. Selbst wenn die Wickelvorgänge bei großen Durchmessern erfolgen und somit die Walzstiche entfallen, bleiben diese Verfahren immer noch sehr aufwendig.

Werden diese Vorgänge langsam durchgeführt, so entstehen zusätzlich weitere Wärmeverluste.

Wärmeverluste sind mit der Isolierfähigkeit der Einzelanlagen sowie dem zeitlichen Aufwand der Prozeßführung verbunden. Bei Einrichtungen, die schlecht isolierbar und nicht beheizbar sind, müssen hohe Arbeitsgeschwindigkeiten angestrebt werden. Das gilt insbesondere für das Umformgerüst zur Verdichtung des Vorbandes, die Coilbox, die Querverfahreinrichtung, den Entcoiler und den Zunderbrecher. Da alle Arbeitsvorgänge mit Wärmeveriusten behaftet sind, die nur mit hohem Investitionsund Energieaufwand ersetzt werden, müssen geringe Prozeßzeiten und kurze Verfahrwege an oberster Stelle stehen. Obwohl der Platzbedarf ein ständiges Problem darstellt, dürfen aber keine Anlagen zusammengestellt werden, die zwar kürzer gebaut werden können, aber dennoch kostenaufwendiger sind.

Aus der DE-A 3 525 457 ist eine mit der vorliegenden Erfindung gattungsgleiche Stranggußanlage für Vorband mit mehreren, parallel angeordneten Gießeinrichtungen, Kokillen, Bandführungs- und Umlenkeinrichtungen bekannt, ferner ausgestattet mit Querteiieinrichtungen zur Unterteilung der Stränge in der Rollgangsebene, sowie mit nachgeschaltetem Nachwärm- oder Heizofen, Entzunderungseinrichtungen, Walzgerüsten, Kühlstrecke und Haspeln, wobei der Heizofen mehrere, parallel angeordnete Auflaufrollgänge entsprechend der Anzahl der Gießstränge aufweist. Bei dieser bekannten Anlage geht es im wesentlichen darum, das Vormaterial über einen oder mehrere Nachwärm-oder Ausgleichsöfen auf Walztemperatur einzustellen und anschließend einer in zwei Gruppen aufgeteilten Fertigstraße zuzuführen, wobei über die Nachwärm- bzw. Ausgleichsöfen keine Angaben gemacht werden.

Auch aus der vorangemeldeten aber nachveröffentlichten EP-A 88 110 925 ist eine Stranggußanlage mit Heizofen als vorbekannt zu entnehmen, wobei allerdings die Rollgangsebenen im Heizofen auf gleicher Ebene mit dem Heizraum liegen. Nachteilig ist hierbei, daß die Rollgänge der höchsten Ofenraumtemperatur ausgesetzt sind.

Es ist Aufgabe der Erfindung, eine Stranggußanlage vorzustellen, mittels derer die genannten Nachteile vermieden und die Schwierigkeiten ausgeräumt werden können. Insbesondere sollen die Rollgänge und deren Antriebe reparatur- und wartungsfreundlich sein und vor hoher Temperatur geschützt werden. Ferner soll eine kurze Bauweise des nachgeschalteten Heizofens realisiert werden und die Anlage mit nur geringen Investitionskosten herstellbar und auch kostengünstig betreibbar sein.

Die Lösung der gestellten Aufgabe gelingt erfindungsgemäß dadurch, daß der Heizofen Rollgangsebenen und Heizebenen aufweist, wobei die Heizebenen im Heizofen gegenüber den Rollgangsebenen vertikal versetzt sind. Auf diese Weise können mit großem Vorteil doppelt gelagerte Rollen gebaut werden und es ist eine gute Reparatur- und Wartungsmöglichkeit gegeben. Die Motorantriebe für die Rollen können vorteilhaft nach außen verlegt werden.

Der Heizofen erfaßt mit großem Vorteil im allgemeinen die Speicherkapazität einer Sequenz. Darüber hinaus können die Vorbänder gegebenenfalls auf eine Nebenlinie ausgefördert und abgelegt werden. Die Vorbanddicke kann ein Optimierungskriterium für die gesamte Stranggußanlage sein.

Bei größeren Vorbandicken von etwa 70 bis 80 mm wird der Aufwand geringer, obwohl ein zusätzliches Gerüst erforderlich wird. Es ist vorgesehen, daß bei einer Zweistranggießanlage im Heizofen der Ablaufrollgang zwischen den beiden Auflaufrollgängen angeordnet ist. Mit dieser Maßnahme können die Investitionskosten für die gesamte Anlage, insbesondere aber für den Heizofen extrem niedrig gehalten werden.

In weiterer Ausgestaltung der Erfindung liegen die Heizebenen im Heizofen gegenüber den Rollgangsebenen höher, wobei wiederum doppelt gelagerte Rollen gebaut werden können und eine gute Reparatur- und Wartungsmöglichkeit gegeben ist. Die Motorantriebe für die Rollen können nach außen verlegt werden. Die Rollen, Rollenlager und Antriebe werden auf besonders einfache Weise nicht den hohen Temperaturen im Heizraum von bis zu 1150 Grad Celsius ausgesetzt.

Nach einer weiteren Ausgestaltung der Erfindung ist vorgesehen, daß der Heizofen als Hubbalkenofen ausgebildet und mit Hubvorrichtungen ausgestattet ist. Auf diese Weise wird der Quertransport der Vorbänder sehr einfach und betriebssicher durchgeführt, wobei die Hubeinrichtungen zur Vorbandmanipulation in vertikaler Richtung dienen. Es handelt sich um eine besonders kostengünstige Ausführungsform des Heizofens.

Weitere Einzelheiten, Merkmale und Vorteile der Erfindung ergeben sich aus der nachstehenden Erläuterung eines in den Zeichnungen schematisch dargestellten Ausführungsbeispieles.

Es zeigen:
Fig. 1 eine Zweistranggießanlage mit erfindungsgemäßem Heizofen in schematischer Draufsicht,
Fig. 2 Teilschnitt durch einen erfindungsgemäßen Heizofen mit versetzten Ebenen.

Figur 1 zeigt eine Zweistrang-Gießanlage in der erfindungsgemäß günstigen kurzen Bauform. Der guten Übersichtlichkeit halber sind die zwei Gießeinrichtungen, Kokillen, Bandführungs-, Umlenk- und Querteileinrichtungen nicht dargestellt, sondern nur der Heizofen (1) mit nachgeschaltetem Zunderbrecher (2), den Walzgerüsten (3), der Kühlstrecke (4) sowie den Haspeln (5). Im Heizofen (1) befinden sich zwei, die Vorbandstränge (I, II) aufnehmenden Auflauf- oder Anförderrollgänge (10, 11) sowie der Ablauf- bzw. Abförderrollgang (12). Die Gesamtlänge des Ofens (1) entspricht der Vorbandlänge der zwei Stränge (I, II), wodurch sich die Baulänge des Ofens (1) gegenüber ansonsten vierfacher Vorbandlänge auf das Mindestmaß von einer Vorbandlänge reduziert. Die Temperaturverteilung im Ofen (1) entspricht optimal den Walzbedingungen der nachgeschalteten Gerüste (3).

Figur 2 zeigt einen schematisierten Querschnitt durch einen erfindungsgemäßen Hubbalkenofen (1). Durch Höherlegung der Heizebenen (13, 14) wird jeder Rollgang (10, 11, 12) beiderseits frei zugänglich, wodurch doppelt gelagerte Rollen gebaut werden können und eine gute Reparatur- und Wartungsmöglichkeit gegeben ist. Die Motorantriebe (M) für die Rollen können auf diese Weise nach außen verlegt werden.

Die Vorbandmanipulation in vertikaler Richtung erfolgt über Hubvorrichtungen (20, 21, 22) und quer zur Längsförderrichtung mittels bekannter Hubbalkensysteme (nicht dargestellt). Die von den Gießeinrichtungen (I) und (11) parallel erzeugten Vorbänder werden von den zugehörigen Auflaufrollgängen (10, 11) aufgenommen, von den Hubvorrichtungen (20, 21) angehoben und mittels der nicht gezeigten Querfördereinrichtungen, z. B. Hubbalkensystemen, auf die Heizebenen (13 bzw. 14) befördert und abgelegt. Nach der Wärmebehandlung erfolgt die Abförderung und Übergabe von der Hubeinrichtung (22) auf den Ablaufrollgang (12) und von dort aus zur Breitbandstraße (2, 3, 4, 5). Statt der aufwendigen Rollgänge (10, 11, 12) können eventuell auch preiswerte Hubbalkensysteme zur Längsförderung im Ofen (1) eingesetzt werden.

Die erfindungsgemäßen Maßnahmen sind nicht auf das in den Zeichnungsfiguren dargestellte Ausführungsbeispiel beschränkt. So kann beispielsweise, ohne den Rahmen der Erfindung zu verlassen, der Heizofen beliebige Querverfahreinrichtungen aufweisen. Die jeweilige konstruktive Ausgestaltung ist in Anpassung an den speziellen Einsatzzweck dem Fachmann anheimgestellt.

## Patentansprüche

1. Stranggußanlage für Vorband, bestehend im wesentlichen aus mehreren, parallel angeordneten Gießeinrichtungen, Kokillen, Bandführungs- und Umlenkeinrichtungen, ferner mit Querteileinrichtungen zur Unterteilung der Stränge in der Rollgangsebene, sowie mit nachgeschaltetem Nachwärm-oder Heizofen, Entzunderungseinrichtungen, Walzgerüsten, Kühlstrecke und Haspeln, wobei der Heizofen (1) mehrere, parallel angeordnete Auflaufrollgänge entsprechend der Anzahl der Gießstränge aufweist sowie mindestens einen ebenfalls parallelen Ablaufrollgang zur Förderung des Vorbandes zu den nachgeschalteten Aggregaten, dadurch gekennzeichnet, daß der Heizofen (1) Rollgangsebenen (10, 11, 12) und Heizebenen (13,14) aufweist, wobei die Heizebenen (13, 14) im Heizofen (1) gegenüber den Rollgangsebenen (10, 11, 12) vertikal versetzt sind.

2. Stranggußanlage nach Anspruch 1, dadurch gekennzeichnet, daß die Heizebenen (13, 14) im Heizofen (1) gegenüber den Rollgangsebenen (10, 13, 12) höher liegen.

3. Stranggußanlage nach Anspruch 1 oder 2, dadurch gekennzeichnet, daß daß der Heizofen (1) als Hubbalkenofen ausgebildet und mit Hubvorrichtungen (20, 21, 22) ausgestattet ist.

## Claims

1. Continuous casting plant for rough strip and consisting substantially of several parallely arranged casting equipments, chill moulds, strip-guiding and strip-deflecting equipments, furthermore with transverse parting equipments for the subdivision of the strands in the roller bed plane, as well as with downstream reheating or heating furnaces, descaling equipments, roll stands, cooling path and reels, wherein the heating furnace (1) displays several parallely arranged feeder roller beds in correspondence with the number of cast strands as well as at least one likewise parallel outlet roller bed for conveying the rough strip to the downstream units, characterised thereby, that the heating furnace (1) displays roller bed planes (10, 11, 12) and heating planes (13, 14), wherein the heating planes (13, 14) are displaced vertically relative to the roller bed planes (10, 11, 12) in the heating furnace (1).

2. Continuous casting plant according to claim 1, characterised thereby, that the heating planes (13, 14), lie higher relative to the roller bed planes (10, 11, 12) in the heating furnace (1).

3. Continuous casting plant according to claim 1, characterised thereby, that the heating furnace (1) is constructed as lifting beam furnace and equipped with lifting devices (20, 21, 22).

## Revendications

1. Installation de coulée continue pour de bande, constituée essentiellement de plusieurs dispositifys de coulée, lingotières, dispositifs de guidage et de renvoi, agencés parallèlement, et comportant, en outre, des dispositifs de sectionnement des bandes dans le plan du train de rouleaux ainsi qu'un four de postchauffage ou de chauffage monté en aval, des dispisitifs de décalaminage, des cages de laminage, une zone de refroidissement et des bobineuses, le four de chauffage (1) comportant plusieurs trains de rouleaux d'alimentation parallèles correspondant au nombre des bandes coulées aussi qu'au moins un train de rouleaux également parallèle pour le transfert de l'ébouche de bande vers les appareils agencés en aval, caractérisé en ce que le four de chauffage (1) comporte des plans de train de rouleaux (10, 11, 12) et des plans de chaffage (13, 14) dans le four étant décalés verticalement par rapport aux plans de trains de rouleaux (10, 11, 12).

2. Installation de coulée continue selon la revendication 1, caractérisé en ce que les plans de chauffage (13, 14) dans le four de chauffage (1) sont disposés à un niveau plus éléve par rapport aux plans de train de rouleaux (10, 11, 12).

3. Installation de coulée continue selon la revendication 1 ou 2, caractérisé en ce que le four de chauffage (1) consiste en un four à longerons mobiles et est équipé de dispositifs élévateurs (20, 21, 22).
